# EUROPÄISCHE PATENTSCHRIFT

(11) **EP 0 835 984 B1**
(45) Veröffentlichungstag und Bekanntmachung des Hinweises auf die Patenterteilung: **14.05.2003**
(21) Anmeldenummer: 97116218.5
(22) Anmeldetag: 18.09.1997
(51) Int. Cl.: E21D 9/06

(54) **Verfahren zum Ersetzen von Stützflüssigkeit durch Druckluft in ein Hydroschild**
Method to substitute the supporting liquid by compressed air in an hydro-shield
Procédé de substitution de liquide de soutien par air comprimé dans une machine de creusement hydraulique à bouclier

(30) Priorität: 12.10.1996 DE 19642093
(43) Veröffentlichungstag der Anmeldung: 15.04.1998
(73) Patentinhaber: Hochtief Aktiengesellschaft Vorm. Gebr. Helfmann, 45128 Essen (DE)
(72) Erfinder: Gabener, Hans Günther, Dr.-Ing., 45289 Essen (DE); Gutberlet, Fred, Dipl.-Ing., 44892 Bochum (DE); Melzer, Karl Heinz, Dipl.-Ing., 44869 Bochum (DE)
(74) Vertreter: Masch, Karl Gerhard, Dr.

(56) Entgegenhaltungen:
- DE-A- 4 225 121
- DE-C- 4 118 907
- DE-C- 4 409 049
- GB-A- 1 419 869
- PATENT ABSTRACTS OF JAPAN vol. 017, no. 077 (M-1367), 16.Februar 1993 & JP 04 277292 A (TAKENAKA KOMUTEN CO LTD;OTHERS: 01), 2.Oktober 1992,

## Beschreibung

Die Erfindung betrifft ein Verfahren zum Ersetzen von in einem Hydroschild mit einem Materialaustragsöffnungen aufweisenden Schneidrad die Ortsbrust stützender Stützflüssigkeit durch Druckluft, wobei die Stützflüssigkeit zunächst in einem oberen Querschnittsbereich bei gleichzeitigem Ersatz durch Druckluft abgelassen wird, danach im oberen Querschnittsbereich die Ortsbrust mit einem Stützmaterial beaufschlagt wird und anschließend auch im unteren Querschnittsbereich die Stützflüssigkeit durch Druckluft ersetzt wird.

Verfahren der genannten Art benötigt man zur Durchführung von Wartungsarbeiten und Beseitigung von Hindernissen in der Arbeitskammer des Hydroschildes.

Bei einem bekannten Verfahren dieser Art (DE 44 09 049 C1) wird nach dem Ablassen der Stützflüssigkeit im oberen Querschnittsbereich zwischen dem oberen und dem unteren Querschnittsbereich eine im wesentlichen horizontale, dichte Abtrennung eingebracht und anschließend der oberhalb der Abtrennung liegende obere Querschnittsbereich mit einem Festbestandteile enthaltenden Stützmaterial in Form von Kunstboden derart kraftschlüssig verfüllt, daß es im oberen Abbaukammer die erforderliche statische Stützfunktion übernehmen kann. Genutzt wird hiermit die Kenntnis, daß die Sicherheit gegen Ausbläser bei der Durchführung von Wartungsarbeiten in der Arbeitskammer erheblich verbessert werden kann, wenn eine Druckluftstützung ausschließlich im unteren Querschnittsbereich der Arbeitskammer durchgeführt wird. Das beschriebene Verfahren ist aber verhältnismäßig zeit- und kostenaufwendig, gleiches gilt auch für den späteren Ausbau vor Wiederaufnahme des Vortriebbetriebes. Außerdem ergeben sich gewisse Probleme hinsichtlich der Verdichtung des Kunstbodens und dessen Formschlüssigkeit mit dem Schildmantel und der Ortsbrust. Schwierig wird es auch, wenn mit einem Wasserandrang von der Ortsbrust her zu rechnen ist.

Bekannt ist es zwar auch (DE 42 25 121 A1), bei einem Vortrieb mit einem Hydroschild die Stützflüssigkeit in dem hinter dem Schneidrad liegenden Bereich der Arbeitskammer durch schwimmfähige kugelförmige Füllkörper, insbesondere aus Kunststoff, zu ersetzen. Diese Füllkörper sollen beim Vortrieb permanent in der Arbeitskammer verbleiben und weisen deshalb solche Abmessungen auf, daß sie erheblich größer sind als die normale Korngröße des als Abraum anfallenden und abzufördernden Bodenmaterials. Mit dem eingangs geschilderten Verfahren zum Ersetzen der Stützflüssigkeit durch Druckluft, um die Arbeitskammer begehen zu können, haben diese Maßnahmen nichts zu tun.

Der Erfindung liegt die Aufgabe zugrunde, das Verfahren der eingangs genannten Art einfacher und sicherer zu gestalten.

Zur Lösung dieser Aufgabe lehrt die Erfindung bei einem Verfahren der eingangs genannten Art, daß nach dem Ablassen der im oberen Querschnittsbereich befindlichen Stützflüssigkeit die Materialaustragsöffnungen auf der der Ortsbrust abgewandten Seite mechanisch verschlossen werden und durch Zurückfahren des Schneidrades zwischen Ortsbrust und Schneidrad ein Zwischenraum gebildet wird, daß anschließend der Zwischenraum im oberen Querschnittsbereich mit schwimmfähigen gebrannten Tonkugeln verfüllt wird, daß danach auch im unteren Querschnittsbereich die Stützflüssigkeit durch Druckluft ersetzt und der verbliebene Teil des Zwischenraumes mit den Tonkugeln verfüllt wird, und daß zumindest abschließend die im Zwischenraum befindliche Tonkugelschicht durch Vorrücken des Schneidrades gegen die Ortsbrust gedrückt wird.

Im Zuge des erfindungsgemäßen Verfahrens wird beim Einbringen der Tonkugeln in den Zwischenraum ein Teil der an der Ortsbrust noch anhaftenden Stützflüssigkeit zwischen die Tonkugeln verdrängt; diese Verdrängung von Stützflüssigkeit wird beim Andrücken der Tonkugeln durch das Schneidrad fortgeführt, wobei einige Tonkugeln auch zerbrechen. Im Ergebnis entsteht jedenfalls eine gas- und wasserundurchlässige Schicht zwischen Ortsbrust und Schneidrad, die die Ortsbrust wie ein plastischer Pfropfen verschließt. Der gebildete Pfropfen ist so dicht, daß letztendlich der Luftdruck in der Arbeitskammer auf Normaldruck abgesenkt werden kann, so daß die für Arbeiten unter Druckluft bestehenden strengen Auflagen zur Arbeitssicherheit umgangen werden können.

Im einzelnen sind mehrere Ausgestaltungsmöglichkeiten für das erfindungsgemäße Verfahren gegeben. So werden die Materialaustragsöffnungen, die nach dem Ablassen der im oberen Querschnittsbereich befindlichen Stützflüssigkeit im unteren Querschnittsbereich liegen, vorzugsweise durch Drehen des Schneidrades in den oberen Querschnittsbereich gebracht und dort verschlossen. Zur weiteren Verbesserung der Dichtwirkung der gebildeten pfropfenartigen Dichtschicht kann es sich empfehlen, die im Normalbetrieb des Hydroschildes eingesetzte Stützflüssigkeit vor dem Ablassen gegen eine eingedickte Stützflüssigkeit auszutauschen. Eine andere oder zusätzliche Möglichkeit besteht insoweit darin, daß eine hochsteife Dickschicht insbesondere von 3 bis 5 cm auf die Ortsbrust aufgespritzt wird. Als eingedickte Stützflüssigkeit bzw. hochsteife Dickschicht wird vorzugsweise eine entsprechend angemachte Bentonitsuspension eingesetzt. Für den Zwischenraum hat sich eine Tiefe von 15 bis 30 cm als optimal herausgestellt. Die schwimmfähigen gebrannten Tonkugeln haben vorzugsweise einen Durchmesser von 5 bis 10 mm, sie sind in Form von BigPacks handelsüblich. Zweckmäßigerweise werden diese Tonkugeln durch Zuführöffnungen im Schneidrad mit Druckluft von 5 bis 7 bar in den Zwischenraum eingeblasen. Das Andrücken der Tonkugeln gegen die Ortsbrust durch Vorrücken des Schneidrades, das gegebenenfalls von einem Drehen des Schneidrades begleitet sein kann, wird vorzugsweise auch unmittelbar nach dem Verfüllen des im oberen Querschnittsbereichs liegenden Teils des Zwischenraumes durchgeführt. Im Bedarfsfalle kann es sich auch empfehlen, den Spalt zwischen Schneidrad und Schildmantel des Hydroschildes mit einer aufblasbaren Schlauchdichtung abzudichten.

Im folgenden wird die Erfindung anhand einer Zeichnung näher erläutert; es zeigen in schematischer Darstellung
- Fig. 1: einen Hydroschild mit für das erfindungsgemäße Verfahren wesentlichen Teilen,
- Fig. 2: eine Rückansicht des Schneidrades des Hydroschildes nach Fig. 1,
- Fig. 3: einen Schnitt A-B durch den Gegenstand der Fig. 2, und
- Fig. 4: ein vergrößertes Detail C des Gegenstandes der Fig. 1.

In der Fig. 1 erkennt man einen Hydroschild, bei dem in einem Schildmantel 1 durch eine Tauchwand 2 und eine Druckwand 3 eine Arbeitskammer 4 gebildet ist, in der ein sogenanntes geschlossenes Schneidrad 5, d.h. ein bis auf Materialaustragsöffnungen 6 im wesentlichen geschlossenes Schneidrad 5 arbeitet (vgl. Fig. 2). Die Arbeitskammer 4 ist beim Vortrieb mit die Ortsbrust stützender Stützflüssigkeit gefüllt, deren Druck über ein zwischen Tauchwand 2 und Druckwand 3 befindliches Druckluftpolster 7 gesteuert wird. Das durch die Materialaustragsöffnungen 6 hereingewonnene Bodenmaterial wird im unteren Bereich der Arbeitskammer 4 mit der Stützflüssigkeit abgeführt, frische Stützflüssigkeit wird im oberen Bereich der Arbeitskammer 4 zugeführt.

Sollen nun in der Arbeitskammer 4 Wartungsarbeiten durchgeführt oder Hindernisse beseitigt werden, ist die Stützflüssigkeit gegen Druckluft auszutauschen, damit die Arbeitskammer 4 durch eine Schleuse begangen werden kann.

Im einzelnen wird hierzu zunächst die normale Stützflüssigkeit gegen eine angedickte Stützflüssigkeit in Form einer entsprechend angemachten Bentonitsuspension ausgetauscht. Danach wird diese Stützflüssigkeit zunächst in einem oberen Querschnittsbereich, z.B. der oberen Querschnittshälfte, bei gleichzeitigem Ersatz durch Druckluft abgelassen. Da die Stützflüssigkeit angedickt ist, verbleibt auf der Ortsbrust 8 eine etwa 3 bis 5 cm starke Schicht. Nunmehr werden die Materialaustragsöffnungen 6 auf der Rückseite des Schneidrades 5 mechanisch verschlossen, wobei die im unteren Querschnittsbereich liegenden Materialaustragsöffnungen 6 zuvor durch Drehen des Schneidrades 5 in den oberen Querschnittsbereich gebracht werden. Zum mechanischen Verschließen der Materialaustragsöffnungen 6 dienen Abdeckbleche 9, die gegebenenfalls unter Zwischenschaltung einer Gummidichtung 10 oder eines Gummirahmens in angeschweißte Führungsschienen 11 am Schneidrad 5 eingeschoben und mit Holzkeilen 12 gesichert werden (vgl. Fig.3). Anschließend wird das Schneidrad 5 ein Stück zurückgefahren, so daß zwischen Ortsbrust und Schneidrad ein Zwischenraum 13 von 15 bis 30 cm Tiefe entsteht. Das Zurückfahren des Schneidrades 5 kann auch vor oder beim Verschließen der Materialaustragsöffnungen 6 durchgeführt werden. Alsdann wird eine Leitung 14 an eine Zuführöffnung 15 im Schneidrad 5 angeschlossen; diese Zuführöffnung 15 kann auch von einer nur teilweise geschlossenen Materialaustragöffnung 6 gebildet sein. Die Leitung 14 führt zu einer Spritzmaschine 16 in einem Nachläufer 17, über die mit Druckluft von 5 bis 7 bar schwimmfähige gebrannte Tonkugeln 18 mit einem Durchmesser von 5 bis 10 mm in den oberen Teil des Zwischenraumes 13 bis zu dessen Füllung eingeblasen werden; die Tonkugeln 18 werden der Spritzmaschine 16 in Form von BigPacks 19 zugeführt. Alsdann wird das Schneidrad 5 ein wenig gedreht und gegen die Ortsbrust 8 vorgeschoben, wobei im Zwischenraum 13 ein Gemenge aus angedickter Stützflüssigkeit, unbeschädigten Tonkugeln und Tonteilen zerborstener Tonkugeln entsteht.

Anschließend wird auch im unteren Querschnittsbereich die Stützflüssigkeit durch Druckluft ersetzt und der verbliebene Teil des Zwischenraumes 13 mit den Tonkugeln 18 verfüllt, woraufhin das Schneidrad 5 erneut ein wenig gedreht und vorgeschoben wird. Zwischen Ortsbrust 8 und Schneidrad 5 befindet sich nun ein gas- und flüssigkeitsdichter Pfropfen 20, der zumeist sogar eine Absenkung des Luftdrucks auf Normaldruck in der Arbeitskammer 4 erlaubt. Im Bedarfsfalle hilft es, wenn der Spalt 21 zwischen Schneidrad 5 und Schildmantel 1 mit einer aufblasbaren Schlauchdichtung 22 abgedichtet wird (vgl. Fig. 4).

Nach Durchführung der gewünschten Arbeiten in der Arbeitskammer 4 wird der Arbeitszustand der Arbeitskammer 4 und des Schneidrades 5 in umgekehrter Reihenfolge wieder hergestellt. Die Tonkugeln 18 können nach Abpumpen und Anfahren des Hydroschildes zumindest teilweise separiert und später erneut verwendet werden.

## Patentansprüche

1. Verfahren zum Ersetzen von in einem Hydroschild mit einem Materialaustragsöffnungen (6) aufweisenden Schneidrad (5) die Ortsbrust (8) stützender Stützflüssigkeit durch Druckluft, wobei die Stützflüssigkeit zunächst in einem oberen Querschnittsbereich bei gleichzeitigem Ersatz durch Druckluft abgelassen wird, danach im oberen Querschnittsbereich die Ortsbrust mit einem Stützmaterial beaufschlagt wird und anschließend auch im unteren Querschnittsbereich die Stützflüssigkeit durch Druckluft ersetzt wird, **dadurch gekennzeichnet, daß** nach dem Ablassen der im oberen Querschnittsbereich befindlichen Stützflüssigkeit die Materialaustragsöffnungen auf der der Ortsbrust abgewandten Seite mechanisch verschlossen werden und durch Zurückfahren des Schneidrades zwischen Ortsbrust und Schneidrad ein Zwischenraum (13) gebildet wird, daß anschließend der Zwischenraum im oberen Querschnittsbereich mit schwimmfähigen gebrannten Tonkugeln (18) verfüllt wird, daß danach auch im unteren Querschnittsbereich die Stützflüssigkeit durch Druckluft ersetzt und der verbliebene Teil des Zwischenraumes mit den Tonkugeln verfüllt wird, und daß zumindest abschließend die im Zwischenraum befindliche Tonkugelschicht durch Vorrücken des Schneidrades gegen die Ortsbrust gedrückt wird.

2. Verfahren nach Anspruch 1, **dadurch gekennzeichnet, daß** die Materialaustragsöffnungen, die nach dem Ablassen der im oberen Querschnittsbereich befindlichen Stützflüssigkeit im unteren Querschnittsbereich liegen, durch Drehen des Schneidrades in den oberen Querschnittsbereich gebracht und dort verschlossen werden.

3. Verfahren nach Anspruch 1 oder 2, **dadurch gekennzeichnet, daß** die im Normalbetrieb des Hydroschildes eingesetzte Stützflüssigkeit vor dem Ablassen gegen eine angedickte Stützflüssigkeit ausgetauscht wird.

4. Verfahren nach einem der Ansprüche 1 bis 3, **dadurch gekennzeichnet, daß** vor dem jeweiligen Einbringen der Tonkugeln eine hochsteife Dickschicht auf die Ortsbrust aufgespritzt wird.

5. Verfahren nach Anspruch 4, **dadurch gekennzeichnet, daß** die hochsteife Dickschicht in einer Dicke von 3 bis 5 cm aufgebracht wird.

6. Verfahren nach einem der Ansprüche 3 bis 5, **dadurch gekennzeichnet, daß** als angedickte Stützflüssigkeit und hochsteife Dickschicht eine Bentonitsuspension eingesetzt wird.

7. Verfahren nach einem der Ansprüche 1 bis 6, **dadurch gekennzeichnet, daß** der Zwischenraum mit einer Tiefe von 15 bis 30 cm gebildet wird.

8. Verfahren nach einem der Ansprüche 1 bis 7, **dadurch gekennzeichnet, daß** die Tonkugeln mit einem Durchmesser von 5 bis 10 mm eingesetzt werden.

9. Verfahren nach einem der Ansprüche 1 bis 8, **dadurch gekennzeichnet, daß** die Tonkugeln durch Zufuhröffnungen im Schneidrad mit Druckluft von 5 bis 7 bar in den Zwischenraum eingeblasen werden.

10. Verfahren nach einem der Ansprüche 1 bis 9, **dadurch gekennzeichnet, daß** die Tonkugeln unmittelbar nach dem Verfüllen des im oberen Querschnittsbereich liegenden Teils des Zwischenraumes durch Vorrücken des Schneidrades gegen die Ortsbrust gedrückt werden.

11. Verfahren nach einem der Ansprüche 1 bis 10, **dadurch gekennzeichnet, daß** der Spalt zwischen Schneidrad und Schildmantel des Hydroschildes mit einer aufblasbaren Schlauchdichtung abgedichtet wird.

## Claims

1. A method of replacing the supporting liquid, which supports the local face (8) in a hydroshield comprising a cutting wheel (5) having material discharge openings (6), by compressed air, wherein the supporting liquid is firstly discharged in an upper cross-sectional region and is simultaneously replaced by compressed air, thereafter the local face is acted upon in said upper cross-sectional region by a supporting material, and subsequently the supporting liquid is replaced by compressed air in the lower cross-sectional region also, **characterised in that** after discharging the supporting liquid situated in the upper cross-sectional region, the material discharge openings on the side facing away from the local face are mechanically closed and a space (13) is formed between the local face and the cutting wheel by moving the cutting wheel back, that the upper cross-sectional region of the space is subsequently filled with fired, buoyant clay balls (18), that thereafter the supporting liquid is replaced by compressed air in the lower cross-sectional region also and the remaining part of the space is filled with clay balls, and that finally at least the layer of clay balls situated in the space is pressed against the local face by moving the cutting wheel forwards.

2. A method according to claim 1, **characterised in that** the material discharge openings which are situated in the lower cross-sectional region after discharging the supporting liquid situated in the upper cross-sectional region are bought into the upper cross-sectional region by rotating the cutting wheel and are closed there.

3. A method according to claim 1 or 2, **characterised in that** the supporting liquid which is used in normal operation of the hydroshield is replaced by a thickened supporting liquid before discharge.

4. A method according to any one of claims 1 to 3, **characterised in that** before the clay balls are introduced each time, a high-stiffness thick layer is sprayed on to the local face.

5. A method according to claim 4, **characterised in that** the high-stiffness thick layer is applied at a thickness of 3 to 5 cm.

6. A method according to any one of claims 3 to 5, **characterised in that** a bentonite suspension is used as the thickened supporting liquid and as the high-stiffness thick layer.

7. A method according to any one of claims 1 to 6, **characterised in that** the space is formed with a depth of 15 to 30 cm.

8. A method according to any one of claims 1 to 7, **characterised in that** clay balls with a diameter of 5 to 10 mm are used.

9. A method according to any one of claims I to 8, **characterised in that** the clay balls are blown into the space through feed openings in the cutting wheel by compressed air at 5 to 7 bar.

10. A method according to any one of claims 1 to 9, **characterised in that** directly after filling the part of the space situated in the upper cross-sectional region the clay balls are pressed against the local face by moving the cutting wheel forwards.

11. A method according to any one of claims 1 to 10, **characterised in that** the gap between the cutting wheel and the shield casing of the hydroshield is sealed by an inflatable tubular seal.

## Revendications

1. Procédé de remplacement de fluide de soutien soutenant le front d'attaque (8), dans un bouclier hydraulique comportant un couteau circulaire (5) présentant des orifices de distribution de matière (6), par de l'air comprimé, le fluide de soutien étant d'abord versé dans une zone de section transversale supérieure tout en le remplaçant simultanément par de l'air comprimé, une matière de soutien étant envoyée ensuite sur le front d'attaque dans la zone de section transversale supérieure et le fluide de soutien étant ensuite remplacé également dans la zone de section transversale inférieure par de l'air comprimé, **caractérisé en ce qu'**après le déversement du fluide de soutien se trouvant dans la zone de section transversale supérieure, les orifices de distribution de matière sont fermés mécaniquement sur le côté détourné du front d'attaque et qu'un intervalle (13) est formé entre le front d'attaque et le couteau circulaire en ramenant le couteau circulaire, qu'ensuite l'intervalle de la zone de section transversale supérieure est rempli de billes de terre cuite flottables (18), qu'ensuite le fluide de soutien est remplacé par de l'air comprimé également dans la zone de section transversale inférieure et que la partie restante de l'intervalle est remplie avec les billes de terre, et qu'enfin au moins la couche de billes de terre se trouvant dans l'intervalle est comprimée contre le front d'attaque en avançant le couteau circulaire.

2. Procédé selon la revendication 1, **caractérisé en ce que** les orifices de distribution de matière, qui se trouvent dans la zone de section transversale inférieure après le déversement du fluide de soutien se trouvant dans la zone de section transversale supérieure sont amenés, en tournant le couteau circulaire, vers la zone de section transversale supérieure et y sont fermés.

3. Procédé selon la revendication 1 ou 2, **caractérisé en ce que** le fluide de soutien utilisé lors d'un fonctionnement normal du bouclier hydraulique est échangé avant déversement contre un fluide de soutien épaissi.

4. Procédé selon une des revendications 1 à 3, **caractérisé en ce qu'**avant l'introduction respective des billes de terre, une couche épaisse très rigide est pulvérisée sur le front d'attaque.

5. Procédé selon la revendication 4, **caractérisé en ce que** la couche épaisse très rigide est appliquée dans une épaisseur de 3 à 5 cm.

6. Procédé selon une des revendications 3 à 5, **caractérisé en ce qu'**on utilise comme fluide de soutien épaissi et couche épaisse très rigide une suspension de bentonite.

7. Procédé selon une des revendications 1 à 6, **caractérisé en ce que** l'intervalle est conformé avec une profondeur de 15 à 30 cm.

8. Procédé selon une des revendications 1 à 7, **caractérisé en ce que** les billes de terre utilisées sont d'un diamètre de 5 à 10 mm.

9. Procédé selon une des revendications 1 à 8, **caractérisé en ce que** les billes de terre sont soufflées dans l'intervalle à travers des orifices d'acheminement percés dans le couteau circulaire à l'aide d'air comprimé de 5 à 7 bar.

10. Procédé selon une des revendications 1 à 9, **caractérisé en ce que** les billes de terre sont comprimées contre le front d'attaque directement après le remplissage de la partie se trouvant dans la zone de section transversale supérieure de l'intervalle en avançant le couteau circulaire.

11. Procédé selon une des revendications 1 à 10, **caractérisé en ce que** la fente entre le couteau circulaire et l'enveloppe du bouclier hydraulique est colmatée à l'aide d'un joint tubulaire gonflable.
